# EUROPÄISCHE PATENTSCHRIFT

(11) **EP 0 019 892 B1**
(45) Veröffentlichungstag und Bekanntmachung des Hinweises auf die Patenterteilung: **11.05.1983**
(21) Anmeldenummer: 80102916.6
(22) Anmeldetag: 24.05.1980
(51) Int. Cl.: E04F 13/02, E04B 1/62, E04B 1/74, E04B 2/00, E04F 13/04

(54) **Isolierte Aussenbekleidung für Gebäudewände**
Insulated exterior cladding for the walls of buildings
Revêtement extérieur isolant pour murs de bâtiments

(30) Priorität: 05.06.1979 CH 5228/79
(43) Veröffentlichungstag der Anmeldung: 10.12.1980
(73) Patentinhaber: IDC Chemie AG, CH-8640 Rapperswil (CH)
(72) Erfinder: Mäder, Karl, CH-8640 Rapperswil (CH)
(74) Vertreter: Blum, Rudolf Emil Ernst

## Beschreibung

Die Erfindung bezieht sich auf eine isolierte Aussenbekleidung für Gebäudewände, einschliesslich eines geschäumten Isolierstoffes und eines Aussenputzes.

Gemäss einem bekannten Vorgehen zum Isolieren und nachfolgenden Auftragen von Putz auf Gebäudewände werden vorgefertigte Schaumstoffplatten mit der Gebäudewand verklebt. Danach werden diese Platten mit einem Kunststoffnetz überdeckt und schliesslich der Aussenputz aufgebracht. Diese bekannten Schaumstoffplatten weisen jedoch den Nachteil auf, dass sie mechanisch schwach sind und zudem Kondensat speichern, was zu einer Schwächung derselben führt. Somit besteht die Gefahr, dass diese Platten unter dem Gewicht des daran haftenden Putzes zunehmend schwächer werden, reissen, abscheren, so dass die Aussenbekleidung sich von der eigentlichen Gebäudewand trennt und abfällt.

Auch ist versucht worden, Gebäudeaussenwände durch ein Aufbringen von PU-Schaum zu isolieren, welcher PU-Schaum an der Gebäudeaussenwand haftet. Solcher Schaum härtet also an Ort und Stelle aus. Jedoch ist seine Aussenfläche nach dem Aufbringen an der Wand äusserst unregelmässig. So muss zum Erzielen einer gleichförmigen Aussenfläche des gehärteten Schaumes dieser flachgeschliffen werden, worauf dann der Putz aufgetragen wird. Offensichtlich ist das Abschleifen eine zeitraubende Arbeit und es ist äusserst schwierig, in dieser Weise eine regelmässig flache Aussenfläche des gehärteten Schaumes und damit des Putzes zu erzielen.

Hier will die Erfindung Abhilfe schaffen. Die Erfindung, wie sie in den Ansprüchen gekennzeichnet ist, löst die Aufgabe, eine isolierte Aussenbekleidung für Gebäudewände zu schaffen, bei der der Verputz nicht von Isolierstoff, sondern von der Gebäudemasse getragen ist, wobei Platten im Abstand von der Gebäudewand angeordnet sind, der Zwischenraum zwischen den Platten und der Gebäudewand ausgeschäumt und auf der Aussenseite der Platten der Verputz aufgetragen ist.

Die durch die Erfindung erreichten Vorteile sind im wesentlichen darin zu sehen, dass eine Aussenisolation mit einem fliessfähigen eingebrachten, jedoch nicht haftenden geschäumten Isolierstoff gebildet wird, so dass keine Feuchtigkeit speichernde, dampfdurchlässige Isolierstoffe verwendbar sind. Eine Belastung und somit Riss- und Abschergefahr des Isolierstoffes aufgrund des Verputzes ist nicht vorhanden.

Im folgenden wird die Erfindung anhand von Ausführungswege darstellenden Zeichnungen näher erläutert. Es zeigt :
Figur 1 einen Schnitt durch einen Abschnitt einer Aussenbekleidung,
Figur 2 eine schaubildliche Darstellung eines Teils der in Fig. 1 gezeigten Metallplatte,
Figur 3 ein weiteres Ausführungsbeispiel der in Fig. 1 gezeigten Verankerungsglieder für den Aussenputz, und
Figur 4 einen Schnitt durch eine Aussenbekleidung beim Bereich eines Fensters einer Gebäudewand.

In der Fig. 1 ist eine Gebäudewand, z. B. Hausmauer, mit der Bezugsziffer 1 bezeichnet. Eine Metallplatte 2 ist mittels Schraubenbolzen 3 mit der Gebäudewand 1 unter Zuhilfenahme bekannter Dübel 4 verbunden. Im vorliegenden Ausführungsbeispiel sind die Köpfe 5 der Schraubenbolzen 3 in der Metallplatte 2 versenkt angeordnet. Der Schaft 6 des Schraubenbolzens 3 ist von einer Kunststoffhülse 7 umgeben. Diese Kunststoffhülse 7 wirkt als Abstandshalter, derart, dass ein vorbestimmter Abstand der Metallplatte 2 von der Gebäudewand 1 einstellbar ist. Die Länge der jeweiligen Kunststoffhülsen 7 ist wählbar, je nach der erwünschten Dicke der isolierenden Kunststoffschicht, wie weiter unten erläutert sein wird. Diese Kunststoffhülsen 7 bestehen deshalb aus Kunststoff, weil Kunststoff ein schlechter Wärmeleiter ist.

Die Metallplatte 2 ist putzseitig mit einer Vielzahl von Vorsprüngen 8 ausgerüstet, wobei bei den Flankenbereichen der Vorsprünge 8 Löcher 9 derart angeordnet sind, dass zwischen den gegenüberliegenden Oberflächen der Platte jeweils eine Verbindung hergestellt ist. Auf der Aussenseite der Platte 2 ist der Verputz 10 angebracht. Zwischen der Metallplatte 2 und der Gebäudewand 1 befindet sich die Schicht 11 aus geschäumtem Kunststoff, die als Wärmeisolierung, Schalldämpfung, etc. wirkt.

Diese Schicht besteht aus geschäumtem Urea-Formaldehyd.

Die Herstellung von geschäumtem Urea-Formaldehyd und dessen Eignung als Isoliermaterial ist bekannt. Urea-Formaldehyd ist den meisten anderen bekannten, geschäumten Isolierstoffen insofern überlegen, indem es kein Wasser speichert, Wasser abstösst und dampfdurchlässig ist.

Urea-Formaldehyd wird oft zum Ausschäumen von Hohlräumen verwendet, ist jedoch, obwohl es viel härter ist als die bekannten Schaumstoffe, nicht zur Isolation von Aussenwänden als verwendbar betrachtet worden, weil Urea-Formaldehyd nicht haftet.

Dadurch, dass die Metallplatte 2 als Schalung für den Schaumstoff verwendet wird, ist nun eine Aussenisolation mittels geschäumtem Urea-Formaldehyd durchführbar.

Diese Schalung, d. h., die Metallplatte 2, dient nun gleichzeitig als Träger des Verputzes 10. Der Werkstoff Metall wird deshalb verwendet, weil dessen thermischer Ausdehnungskoeffizient etwa gleich demjenigen des Verputzes 10 ist.

Jedoch muss darauf geachtet werden, dass eine gute Bindung zwischen der Metallplatte 2 und dem Verputz 10 vorherrscht. Im vorliegenden Ausführungsbeispiel ist der Verputz 10 mit der Metallplatte 2 verzahnt.

Dazu weist die Metallplatte 2 auf der zur Aufnahme des Verputzes 10 dienenden Seite Vorsprünge 8 auf, deren Flanken mit Löchern 9 versehen sind. Diese Vorsprünge 8 sind in der Fig. 1 im Schnitt und in der Fig. 2 schaubildlich dargestellt. Der Verputz 10, der in jeglicher bekannter Weise auf die Metallplatte 2 aufgebracht werden kann, dringt im fliessfähigen Zustand durch die Löcher 9 zur Hinterseite des jeweiligen Plattenabschnittes, hintergreift somit die Metallplatte 2 bei eine Vielzahl Stellen und ist daher im ausgehärteten Zustand mit der Metallplatte 2 fest verankert, so dass kein Abfallen vom Verputz stattfinden kann. Die Herstellung der Vorsprünge 8 mit Löchern 9 der Metallplatte 2 erfolgt in bekannter Weise mittels eines Stanzens der betreffenden Bereiche der Metallplatte 2.

Die in der Fig. 1 und 2 gezeigte Ausbildungsform der aus Vorsprüngen 8 und Löchern 9 bestehenden Verankerungsgliedern ist eine bevorzugte Form derselben. Jedoch sind andere Formen verwendbar, wie beispielsweise aus der Fig. 3 hervorgeht. Hier verläuft die Mittelachse des kreisrunden Loches 19 senkrecht zur Metallplatte 2. (Im Ausführungsbeispiel nach Fig. 1 verläuft die Mittelachse des Loches 9 parallel zur Metallplatte 2). Der Vorsprung 18 des Ausführungsbeispiels der Fig. 3 ist eine gegen den Verputz 10 hin gerichtete kelchförmige Auskragung, die das Loch 19 umringt.

Das Anfertigen der erfindungsgemässen isolierten Aussenbekleidung erfolgt, indem zuerst an vorbestimmten Stellen der Gebäudewand 1 Löcher gebohrt und mit Dübeln 4 versehen werden. Dann werden fertig zugeschnittene Metallplatten 2, z. B. mit einer Dicke von 1/2 cm mittels der Schraubenbolzen 3 mit der Gebäudewand 1 verschraubt. Dabei bestimmt die Länge der jeweiligen Kunststoffhülsen 7 die Dicke der Isolationsschicht, welche je nach Anforderungen z. B. 6-15 cm betragen kann.

Darauf wird der zwischen der Gebäudewand 1 und Metallplatte 2 gebildete Zwischenraum mit Urea-Formaldehyd-Schaumstoff in bekannter Weise ausgeschäumt. Dieser Schaumstoff härtet in etwa 48 Stunden aus, und dann wird der Verputz in bekannter Weise auf die Metallplatte 2 aufgetragen. Beim Auftragen dringt der Verputz durch die Löcher 9 bzw. 19 und ist somit nach dem Aushärten mit der Platte 2 verankert.

Es ist zu beachten, dass der ausgehärtete Schaumstoff 11 an keiner Stelle den Verputz 10 trägt. Die vom Gewicht des Verputzes 10 herrührenden Kräfte werden über die Metallplatte und die Schraubenbolzen auf die Gebäudemauer 1 übertragen. Eine Beschädigung des Schaumstoffes, durch Abscheren desselben aufgrund von von aussen einwirkenden Kräften, ist nicht möglich.

Offensichtlich ist es erforderlich, dass bei Mauerdurchbrüchen, z. B. Fenster in der Gebäudewand 1, besondere Vorkehrungen getroffen werden müssen. Diese werden nun anhand der Fig. 4 näher erläutert.

In der Fig. 4 ist die Gebäudewand 1 gezeigt, und mit der Bezugsziffer 12 ein Teil eines hölzernen Fensterrahmens bezeichnet. (Natürlich kann der Fensterrahmen aus jedem beliebigen Werkstoff hergestellt sein). Das Einsetzen des Fensterrahmens 12 in die Gebäudewand 1 erfolgt in bekannter Weise. Ebenfalls ist in der Fig. 4 ein Abschnitt einer der bereits beschriebenen Metallplatten 2 dargestellt, die mittels Schraubenbolzen 3, die mit Kunststoffhülsen 7 versehen ist, mit der Gebäudewand 1 verschraubt ist. Zwischen Gebäudewand 1 und Metallplatte 2 befindet sich der Schaumstoff 11, und auf der Aussenseite der Metallplatte 2 ist der Verputz 10 angebracht.

Mit dem gegen die Durchbrechung 13 der Gebäudewand 1 gerichteten Rand der Metallplatte 2 ist ein Winkelprofil 14 verbunden. Dieses Winkelprofil 14 ist auch mit (nicht gezeigten) als Verankerungsglieder dienenden Vorsprüngen 8 und Löchern 9 versehen und ist beispielsweise mittels Nieten 15 mit der jeweiligen Metallplatte 2, bzw. den jeweiligen Metallplatten 2 fest verbunden. Die Verbindung kann auch in einer anderen Weise, z. B. mit Schweissungen hergestellt sein. Ein Schenkel 16 des Winkelprofils 14 liegt auf der Aussenfläche der Gebäudewand 1 auf und bildet den seitlichen Abschluss des mit Schaumstoff 11 zu füllenden, bzw. mittels Schaumstoff 11 gefüllten Zwischenraumes. Es ist also bei der oberen, unteren, linken und rechten Wand der viereckigen Durchbrechung 13 der Gebäudewand 1 jeweils ein Winkelprofil 14 angeordnet, das mit der jeweiligen Platte 2 vernietet ist.

Nun kann der Verputz 10 in bekannter Weise bis zum Fensterrahmen 12 hin sauber aufgetragen werden.

Die beschriebene Aussenbekleidung eignet sich nicht nur für Neubauten, sondern ist besonders vorteilhaft für Nachisolierungen an bestehenden Gebäuden, Altbauten verwendbar.

Bekanntlicherweise sind Aussenverputze von Gebäuden aus ästhetischen Gründen oft in verschiedener Weise strukturiert und weisen oft Verformungen auf, so dass zum Nachisolieren der bestehende Verputz abgeschlagen werden muss, um eine gleichmässige Oberfläche zu erhalten, mit der die damit zu verklebenden, vorgefertigten Isolationsplatten verbunden werden müssen, bzw. auf welcher Oberfläche, der im fliessfähigen Zustand aufgebrachte Isolierstoff angebracht werden soll. Es soll in Erinnerung gerufen werden, dass bereits festgestellt wurde, dass ein im fliessfähigen Zustand aufgebrachter Isolierstoff an sich schon Schwierigkeiten in bezug auf das Bilden einer gleichmässigen Aussenfläche erzeugt.

Indem nun gemäss des Erfindungsgedankens Platten 2 im Abstand von der Gebäudewand 1 angeordnet werden, muss keine Rücksicht auf bestehende Unregelmässigkeiten einer Gebäudewand genommen werden, so dass eine Nachisolation im Vergleich mit dem Stand der Technik beträchtlich einfacher durchführbar ist.

## Patentansprüche

1. Isolierte Aussenbekleidung für vertikal verlaufende Gebäudewände (1), einschliesslich eines geschäumten, fliessfähig eingebrachten, Isolierstoffes (11) und eines Aussenputzes (10), mit einer parallel zur jeweiligen Aussenwand verlaufenden und damit fest verbundenen Schalungsanordnung für den Isolierstoff (11), die gleichzeitig Träger des Aussenputzes ist, welche Schalungsanordnung Metallplatten (2) aufweist, die Verankerungsglieder für den Aussenputz in Form von Vorsprüngen (8) der Platte aufweisen, welche Vorsprünge von jeweils mindestens einem, eine Durchdringung der Metallplatte bildenden Loch (9) durchsetzt sind, dadurch gekennzeichnet, dass der Isolierstoff (11) Urea-Formaldehyd enthält, dass jede Metallplatte (2) mittels Schraubenbolzen (3) mit der jeweiligen vertikal verlaufenden Gebäudewand (1) verbunden ist, welche Schraubenbolzen von Kunststoffhülsen (7) umringt sind, die als Abstandhalter für die Metallplatte (2) und zugleich als Träger für das geschäumte Urea-Formaldehyd (11) dienen.

2. Aussenbekleidung nach Anspruch 1, dadurch gekennzeichnet, dass das Loch (9) im Flankenbereich des jeweiligen Vorsprungs angeordnet ist.

3. Aussenbekleidung nach Anspruch 2, dadurch gekennzeichnet, dass die Vorsprünge (8) einstückig mit der jeweiligen Metallplatte (2) ausgebildete, ausgebauchte Bereiche derselben sind.

## Claims

1. Insulated outer cladding for vertically extending building walls (1), including a foamed flow- ably introduced insulating material (11) and an outer plasterwork (10), including a form means extending parallel to the respective outer wall and rigidly mounted thereto and acting simultaneously as support for the outer plasterwork, which form means comprises metal plates (2) which comprise anchor members for the outer plasterwork in form of protrusions (8) of the plate, which protrusions are permeated each by at least one hole forming a penetration through the metal plate, characterized in that the insulating material (11) contains urea-formaldehyde, that every metal plate (2) is mounted to the respective vertically extending building wall (1) by screw bolts (3), which screw bolts (3) are surrounded by plastic sleeves (7) which act as distance pieces for the metal plate (2) and simultaneously as support for the foamed urea-formaldehyde (11).

2. Insulated outer cladding according to claim 1, characterized in that the hole (19) is located at the flank section of a respective protrusion.

3. Insulated outer cladding according to claim 2, characterized in that the protrusions are bulged areas of the metal plate (2) and integrally formed therewith.

## Revendications

1. Revêtement extérieur isolant pour murs verticaux (1) de bâtiments, comportant une matière isolante expansée (11), posée à l'état fluide, et un enduit ou crépi externe (10), avec un dispositif de coffrage pour la matière isolante (11) qui suit une direction parallèle à celle du mur extérieur correspondant et qui est fixé solidement à celui-ci, dispositif de coffrage qui sert en même temps de support de l'enduit ou du crépi externe et qui comporte des plaques de métal (2) présentant des éléments d'ancrage pour l'enduit ou le crépi externe sous la forme de saillies (8) y formées, saillies qui sont percées d'au moins une ouverture (9) formant un passage de pénétration de la plaque de métal, caractérisé en ce que la matière isolante (11) contient de l'urée-formaldéhyde, en ce que chaque plaque de métal (2) est fixée au moyen de vis (3) au mur vertical correspondant (1) du bâtiment, vis qui sont entourées de douilles de matière synthétique (7) qui servent d'éléments d'écartement pour la plaque de métal (2), et, en même temps, de supports pour l'urée-formaldéhyde expansée (11).

2. Revêtement extérieur suivant la revendication 1, caractérisé en ce que l'ouverture (19) est prévue dans la zone de flanc de la saillie en question.

3. Revêtement extérieur suivant la revendication 2, caractérisé en ce que les saillies (8) sont des parties embouties de la plaque de métal (2) qui forment une seule pièce avec celle-ci.
